# FASCICULE DE BREVET EUROPEEN

(11) **EP 1 315 580 B1**
(45) Date de publication et mention de la délivrance du brevet: **14.03.2007**
(21) Numéro de dépôt: 01969854.7
(22) Date de dépôt: 04.09.2001
(51) Int. Cl.: B05B 12/14

(54) **PROCEDE ET DISPOSITIF POUR LE REMPLISSAGE D'UN RESERVOIR DE PEINTURE, DANS UNE INSTALLATION AUTOMATISEE DE PEINTURE**
VERFAHREN UND VORRICHTUNG ZUR BEFÜLLUNG EINES FARBBEHÄLTERS IN EINER AUTOMATISCH ARBEITENDEN BESCHICHTUNGANLAGE
METHOD AND DEVICE FOR FILLING A PAINT RESERVOIR IN AN AUTOMATED PAINTING INSTALLATION

(30) Priorité: 05.09.2000 FR 0011309
(43) Date de publication de la demande: 04.06.2003
(73) Titulaire: Eisenmann France SARL, F-78400 Chatou (FR)
(72) Inventeur: CEBOLA, Dominique, F-38500 VOIRON (FR); FOUVET, Michel, F-38800 CHAMPAGNIER (FR)
(74) Mandataire: Bratel, Gérard
(86) Numéro de dépôt international: PCT/FR2001/002739
(87) Numéro de publication internationale: WO 2002/020173

(56) Documents cités:
- WO-A-94/22590
- WO-A-98/51415
- US-A- 5 196 067

## Description

La présente invention concerne, de façon générale, le domaine des installations automatisées de peinture en particulier utilisables pour l'application de peinture et notamment de peinture électriquement conductrice ou autre produit de revêtement analogue sur des carrosseries de véhicules automobiles. Cette invention s'intéresse, plus particulièrement, au remplissage des réservoirs de peinture, dans le cas d'installations utilisant des machines ou robots de peinture portant chacun un réservoir mobile destiné à alimenter un pistolet ou un bol de pulvérisation de peinture.

Des dispositifs connus de ce genre, tels que décrits dans les documents EP 0 274 322, EP 0 435 005 et JP 6 190 309, permettent de rincer, puis sécher et ensuite remplir un réservoir de peinture électriquement isolé, placé à l'extrémité d'un bras de robot et destiné à alimenter, suivant des débits instantanés variables et contrôlés, des pistolets ou des bols électrostatiques de pulvérisation de peinture contenant de l'eau.

Certains robots multi-axes pour l'application de peinture sur des carrosseries automobiles sont munis d'un mécanisme volumineux, et présent sur toute la longueur de la cabine d'application de peinture, qui leur permet de suivre des carrosseries se déplaçant longitudinalement sur un convoyeur. Ces mécanismes occupent ainsi la plus grande partie de la longueur de la cabine, ce qui oblige à installer les systèmes de changement de couleurs à l'intérieur de la cabine, pour qu'ils soient accessibles par les bras des robots.

On connaît aussi des robots de peinture de conception plus simple, habituellement désignés comme « machines », qui disposent d'au moins deux axes orthogonaux, mais qui ne suivent pas longitudinalement les carrosseries au cours de leur avance sur le convoyeur.

Pour de telles installations, des systèmes de changement de teintes, permettant d'amener dans le réservoir une peinture d'une couleur sélectionnée parmi plusieurs, sont indispensables. Les systèmes de changement de teintes sont placés soit en cabine, dans la zone accessible par l'extrémité du bras du robot, soit, dans le cas des « machines », dans le bâti de la machine elle-même, voire en situation « embarquée », sur l'un des axes de la machine comme indiqué dans le document EP 0 691 892.

Il existe, en principe, un système de changement de teintes par robot ou par machine. Dans le cas particulier de la machine dite « de toit », qui porte de deux à quatre pulvérisateurs, il existe un système de changement de teintes pour chaque pulvérisateur.

Plus particulièrement, dans les installations du genre ici considéré, le réservoir est constitué d'une chambre cylindrique d'une contenance maximale fixe, logeant un piston. Le piston est repoussé en arrière pendant la phase de remplissage du réservoir, puis il est poussé en avant pendant la phase de pulvérisation. Les déplacements du piston sont contrôlés et mesurés afin de pouvoir connaître à tout instant la quantité de peinture présente dans le réservoir et le débit instantané de peinture pulvérisé.

L'ensemble constitué d'un pulvérisateur et du réservoir associé dispose d'un connecteur fluidique multiple, par exemple à trois points de connexion. Un premier point de connexion permet d'injecter tout d'abord un liquide de nettoyage afin de rincer le réservoir, puis de l'air permettant de repousser le produit de nettoyage vers une purge, au travers d'un deuxième point de connexion, et enfin de la peinture ou autre produit de revêtement devant remplir le réservoir en quantité suffisante. Le troisième et dernier point de connexion permet de rincer uniquement la buse de pulvérisation.

La distribution de la peinture et des autres fluides est assurée par un système de distribution fixe, qui comprend notamment un bloc changeur de teintes alimenté en peinture des différentes teintes à sélectionner, ledit bloc comportant des arrivées multiples, des vannes pilotées et une sortie unique. Ce système de distribution comporte un ensemble de connexion, par exemple à trois points correspondant à ceux du connecteur fluidique du pulvérisateur. En particulier, un point de l'ensemble de connexion est raccordé à la sortie du bloc changeur de teintes, un autre point est raccordé à un bloc de rinçage comportant une vanne d'air et une vanne de solvant, et le dernier point de connexion est raccordé à une purge permettant de collecter les résidus de nettoyage.

Lorsque le robot ou la machine vient de terminer la peinture ou le revêtement d'une carrosserie d'une certaine teinte, le connecteur fluidique du pulvérisateur vient contre l'ensemble de connexion relié à la sortie du bloc changeur de teintes. Il est alors procédé au nettoyage du réservoir par l'injection du produit de nettoyage, lequel est ensuite évacué vers la purge, tandis que la buse du pulvérisateur est elle-même rincée par du solvant puis par de l'air. Ensuite, de l'air comprimé pousse le solvant vers la purge, et il est procédé au remplissage du réservoir avec de la peinture d'une nouvelle teinte, sélectionnée et distribuée par le bloc changeur de teintes.

On notera que, dans une ligne de peinture pour carrosseries automobiles classique, on applique en moyenne environ 25 teintes différentes, avec un changement de teinte effectué en moyenne toutes les 1,5 carrosseries. Une telle ligne produisant de 40 à 60 carrosseries par heure, pendant une durée de service de 16 heures au minimum jusqu'à 24 heures par jour, ceci représente, en ordre de grandeur, entre 600 et 1000 changements de teinte par jour et par pulvérisateur.

De plus, on notera que lors de chaque changement de teinte, toute la peinture ou le produit de revêtement, contenu dans le canal de distribution du bloc changeur de teintes, est perdue. Il en est de même pour le produit de nettoyage, habituellement un solvant ou de l'eau déminéralisée additionnée à du glycol, qui est alors utilisé pour nettoyer et rincer le canal du bloc changeur de teintes, ce produit de nettoyage étant, après utilisation, évacué vers une purge.

On comprend donc que la perte globale de peinture ou produit de revêtement, et de produit de nettoyage, et le coût financier associé, en relation avec les changements de teinte, sont extrêmement élevés dans une installation donnée, cette perte et le coût associé étant à multiplier par le nombre de pulvérisateurs, puisqu'à chaque pulvérisateur il est affecté un système de changement de teinte qui lui est propre. A ceci s'ajoute un problème de pollution, lequel découle des rejets de la peinture et du produit de rinçage qui sont perdus comme expliqué ci-dessus.

Le coût d'investissement d'un tel système de changement de teintes est, lui aussi, relativement important, car il est à multiplier par le nombre de pulvérisateurs de l'installation.

A ceci s'ajoutent encore le temps et les coûts induits de maintenance des systèmes de changement de teinte et les coûts de perte de production. Qu'il s'agisse d'une machine ou d'un robot, et que le système de changement de teintes soit situé dans la cabine de peinture ou dans le bâti de la machine, il est nécessaire pour des raisons de sécurité de mettre à l'arrêt l'installation voire toute la ligne de peinture, ou au minimum la machine, pour accéder aux systèmes de changement de teintes et effectuer les opérations de maintenance qui dans la plupart des cas nécessitent une intervention à l'intérieur de la cabine. Compte tenu du nombre important de cycles de changement de teinte (comme indiqué plus haut), il est nécessaire de prévoir des interventions de maintenance préventive plus ou moins longues et fréquentes. Là aussi, l'importance et le coût global de la maintenance sont directement proportionnels au nombre des systèmes de changement de teintes.

Dans la mesure où le nombre des changements de teinte, et le nombre des pulvérisateurs, constituent des paramètres non modifiables, il apparaît difficile de parvenir à une réduction des pertes de peinture et de produit de rinçage, ainsi qu'une réduction des opérations de maintenance, et de réduire l'importance des coûts et de la pollution qui en résultent.

La présente invention vise à résoudre ces problèmes, en fournissant une solution technique qui, sans modifier les machines ou les robots eux-mêmes, procure une réduction importante des pertes de peinture et de produit de rinçage, lors des changements de teinte, et qui limite aussi fortement les opérations de maintenance, de sorte qu'il en résulte une diminution importante des coûts d'exploitation et des pertes de production d'une installation du genre concerné, à laquelle s'ajoute une réduction sensible de l'investissement initial.

A cet effet, l'invention a pour premier objet un procédé pour le remplissage d'un réservoir de peinture, dans une installation automatisée de peinture du genre concerné, c'est-à-dire comprenant des machines ou robots de peinture chacun avec pulvérisateur et réservoir de peinture ou autre produit de revêtement, associé au pulvérisateur et destiné à l'alimenter, ces machines ou robots étant disposés le long d'une ligne de peinture notamment pour carrosseries de véhicules automobiles, chaque ensemble constitué d'un pulvérisateur et du réservoir associé disposant d'un connecteur fluidique prévu pour coopérer de façon non permanente avec un système de distribution, comprenant un bloc changeur de teintes alimenté en peinture de différentes couleurs, et un ensemble de connexion fluidique raccordé à la sortie du bloc changeur de teintes, ce procédé étant caractérisé par le fait qu'au moins deux machines ou robots utilisent le même système de distribution, auquel elles se connectent successivement, à chaque changement de teinte, pour rincer et remplir de peinture successivement leurs réservoirs respectifs, associés à leurs pulvérisateurs respectifs.

L'invention a aussi pour objet un dispositif pour la mise en oeuvre du procédé précédemment défini, ce dispositif comprenant, pour deux machines ou robots de peinture chacun avec pulvérisateur et réservoir de peinture, disposés consécutivement le long de la ligne de peinture, un système de distribution commun avec bloc changeur de couleurs et ensemble de connexion fluidique raccordé à la sortie du bloc changeur de teintes, le système de distribution étant placé entre les deux machines ou robots de manière à pouvoir être utilisé par l'un ou l'autre de ces machines ou robots, pour le rinçage et le remplissage de leurs réservoirs respectifs, associés à leurs pulvérisateurs respectifs.

Ainsi, l'idée inventive consiste à prévoir un seul système de distribution et de changement de teintes pour deux machines ou robots, en permettant à ces deux machines ou robots d'utiliser le même système de distribution pour rincer et remplir leurs réservoirs respectifs, ceci contrairement aux installations classiques qui comportent au moins autant de systèmes de distribution, avec changeur de teintes, que de machines ou de robots.

L'invention permet donc de diviser par deux le nombre de systèmes de distribution, avec bloc changeur de teintes et ensemble de connexion fluidique, ce qui réduit déjà l'investissement initial, ainsi que les temps et les coûts de maintenance.

Surtout, grâce aux dispositions de la présente invention, lors des changements de teinte, on ne perd qu'une seule fois, pour deux machines ou robots, la peinture contenue dans le canal du bloc changeur de teintes, et au total on divise ainsi par deux les pertes de peinture et de produit de rinçage, pour l'ensemble de l'installation concernée. Bien entendu, les coûts et la pollution résultant de ces pertes se trouvent aussi réduits de façon considérable.

Selon une forme de réalisation préférée du dispositif objet de l'invention, une trappe motorisée est aménagée dans la paroi de la cabine de peinture pour le passage de l'ensemble de connexion fluidique, raccordé à la sortie du bloc changeur de teintes et prévu mobile, en direction de l'intérieur de la cabine de peinture, en vue du rinçage et du remplissage du réservoir de peinture associé au pulvérisateur de l'un ou l'autre des deux machines ou robots, entre lesquels est placé le système de distribution.

En particulier, le bloc changeur de teintes peut être fixe, et situé à l'extérieur de la cabine de peinture, auquel cas l'ensemble de connexion fluidique est raccordé par des conduits flexibles à des points de distribution fixes du système de distribution.

La trappe est ouverte uniquement lorsque cela est nécessaire pour alimenter les deux machines ou robots, afin de conserver l'étanchéité de la cabine. La situation du système de distribution permet de réaliser des interventions sur les moyens de changement de teintes sans avoir à pénétrer dans la cabine d'application de peinture et sans arrêter l'installation, ce qui contribue encore à minimiser les temps d'arrêt nécessaires à la maintenance et à éviter de fortes pertes de production. Il est à noter que les interventions en cabine engendrent des introductions de poussières dans l'air filtré et, de ce fait, des défauts d'aspect qui peuvent amener à mettre au rebut de nombreuses carrosseries, d'où l'intérêt de cette dernière disposition.

Selon un mode d'exécution particulier, l'ensemble de connexion fluidique du système de distribution est rendu déplaçable au travers de la trappe motorisée amenée en position ouverte, entre l'extérieur et l'intérieur de la cabine de peinture, par exemple au moyen d'un vérin, des conduits par exemple flexibles raccordant cet ensemble de connexion fluidique mobile à des points de distribution du système de distribution, en particulier à la sortie du bloc changeur de teintes.

L'invention sera mieux comprise à l'aide de la description qui suit, en référence au dessin schématique annexé représentant, à titre d'exemple, une forme d'exécution de ce dispositif de remplissage d'un réservoir de peinture, dans une installation automatisée de peinture :
Figure **1** est une vue en plan, très schématique, d'une ligne de peinture équipée de dispositifs conformes à la présente invention ;
Figure **2** représente le détail de l'un de ces dispositifs, avec indication d'un réservoir à remplir ;
Figure **3** est une vue en plan, plus détaillée, d'un tronçon de la ligne de peinture de la figure **1.**

La figure 1 représente, très schématiquement, une portion d'une ligne de peinture de carrosseries de véhicules automobiles. Les carrosseries 2 à peindre avancent sur cette ligne, selon la flèche F, les unes derrière les autres avec un certain espacement e, en étant déplacées par un convoyeur symbolisé en 3. Les carrosseries 2 se déplacent ainsi à l'intérieur d'une cabine de peinture 4 fermée, dont les parois latérales opposées, respectivement côté droit et gauche (par rapport au sens d'avance), sont indiquées en 5a et 5b.

Sur les deux côtés de la cabine de peinture 4 sont successivement disposés des machines ou robots de peinture, placés en regard les uns des autres, soit par exemple :
- sur le côté droit de la cabine 4, des machines successives 6a, 7a, 8a et 9a ;
- sur le côté gauche de la cabine 4, des machines successives 6b, 7b, 8b et 9b ;

Chaque machine de peinture possède un bâti fixe 10, et un bras mobile 11 situé à l'intérieur de la cabine 4 et portant, à son extrémité, un pulvérisateur 12 auquel est associé un réservoir de peinture 13 avec piston 13a (visible sur la figure 2).

Sur chaque côté de la cabine 4, les machines 6a à 9a, ou 6b à 9b, sont espacées selon des intervalles E, compris par exemple entre 2,5 et 3 mètres.

Selon l'invention, toutes ces machines sont, de chaque côté de la cabine 4, associées deux par deux en ce qui concerne l'alimentation en peinture de leurs réservoirs 13, c'est-à-dire qu'il est prévu un système de distribution commun à deux machines consécutives, soit dans le détail :
- un système de distribution 14a commun aux deux machines 6a et 7a, et situé entre ces deux machines ;
- un système de distribution 14b commun aux deux machines 6b et 7b, et situé entre ces deux machines ;
- un système de distribution 15a commun aux deux machines 8a et 9a, et situé entre ces deux machines ;
- un système de distribution 15b commun aux deux machines 8b et 9b, et situé entre ces deux machines.

Comme le montre encore la figure 1, chaque système de distribution 14a, 14b, 15a, 15b est situé à l'extérieur de la cabine de peinture 4. Une trappe 16, motorisée électriquement ou pneumatiquement, est aménagée dans la paroi 5a ou 5b de la cabine 4, en correspondance avec chaque système de distribution.

En se référant à la figure 2, chaque système de distribution tel que le système 14a comprend un bloc changeur de teintes 17, alimenté en peinture et/ou en produit de revêtement, de diverses teintes, par les circuits (non représentés) de l'installation.

Le système de distribution possède aussi un ensemble de connexion fluidique 18, monté mobile en translation selon un axe 19 perpendiculaire à la paroi 5 de la cabine 4, et entraîné selon l'axe 19 par un vérin 20. L'ensemble de connexion 18 est ainsi déplaçable entre l'extérieur de la cabine 4, et l'intérieur de la cabine 4, l'ouverture de la trappe 16 permettant le passage de cet ensemble de connexion 18 depuis l'extérieur vers l'intérieur de la cabine 4. Une variante consisterait à déplacer le bloc chargeur de teintes 17 en totalité, avec l'ensemble de connexion 18, au travers de la trappe 16.

L'ensemble de connexion fluidique 18, mobile, comporte trois points de connexion, respectivement 21, 22 et 23 :
- Le premier point de connexion 21 est raccordé, par un tuyau souple 24, à la sortie 25 du bloc changeur de teintes 17.
- Le deuxième point de connexion 22 est raccordé, par un autre tuyau souple 26, à une purge 27.
- Le troisième point de connexion 23 est raccordé, par un dernier tuyau souple 28, à un bloc dé rinçage 29 comportant une vanne d'air et une vanne de solvant.

En se référant encore à la figure 2, le pulvérisateur 12 de l'une quelconque des machines de peinture, auquel est associé le réservoir de peinture 13, est pourvu d'un connecteur fluidique 30 comportant trois points de connexion 31, 32 et 33, qui correspondent, respectivement, aux trois points de connexion 21, 22 et 23 de l'ensemble de connexion 18 d'un système de distribution tel que 14 a :
- Le premier point de connexion 31 est directement relié au réservoir 13 et assure son remplissage.
- Le deuxième point de connexion 32 est prévu pour la purge.
- Le troisième point de connexion 33 est en relation directe avec la buse 34 du pulvérisateur 12, pour le rinçage de celle-ci.

Lorsqu'une machine vient de terminer une carrosserie 2 d'une certaine teinte, son bras mobile 11 est déplacé de manière à positionner le pulvérisateur 12 en un point précis de la cabine 4, en regard du système de distribution affecté à cette machine. La trappe 16 étant ouverte, le vérin 20 pousse l'ensemble de connexion mobile 18, afin qu'il « accoste » le connecteur fluidique 30 du pulvérisateur 12 (voir la position en traits mixtes de la figure 2), les trois points de connexion 21, 22 et 23 venant alors respectivement en coïncidence avec les trois autres points de connexion 31, 32 et 33.

Il est alors procédé au nettoyage du réservoir 13 en injectant du solvant à partir du bloc changeur de teintes 17, par le tuyau souple 24, le solvant ayant nettoyé le réservoir 13 repartant par le tuyau souple 26 vers la purge 27. Simultanément, la buse 34 est elle-même rincée par du solvant, puis par de l'air, amenés par le tuyau souple 28. Ensuite, de l'air comprimé pousse le solvant dans la purge 27, et le réservoir 13 est rempli de peinture de la nouvelle teinte sélectionnée par le bloc changeur de teintes 17, cette peinture étant amenée par le tuyau souple 24.

Le vérin 20 est ensuite rétracté, de manière à reculer l'ensemble de connexion mobile 18, tandis que la machine est prête à effectuer le revêtement d'une nouvelle carrosserie 2, avec la peinture de la nouvelle teinte sélectionnée.

Un processus de rinçage et de remplissage, précédemment décrit, est effectué successivement, par le même système de distribution tel que 14a, pour le remplissage des réservoirs 13 respectifs des pulvérisateurs 12 des deux machines, telles que 6a et 6b, entre lesquelles est placé le système de distribution considéré. Autrement dit, à chaque changement de teinte, le même système de connexion 18 vient « accoster », successivement, les connecteurs fluidiques 30 de l'une, puis de l'autre de ces deux machines 6a et 6b, connecteurs qui sont amenés l'un après l'autre dans la même position prédéfinie.

Ainsi, en se référant de nouveau à la figure 1, le fonctionnement d'ensemble de l'installation est le suivant :
On considère l'ensemble de quatre machines 6a, 7a, 6b, 7b, au moment où les machines 6a et 6b situées les plus en arrière ont terminé de peindre une certaine carrosserie 2' . Les machines 6a et 6b vont alors se positionner en position de rinçage/remplissage, c'est-à-dire respectivement devant les systèmes de distribution 14a et 14b. Les vérins 20 de ces systèmes viennent alors « accoster » les connecteurs 30 des pulvérisateurs 12 respectifs des deux machines 6a et 6b, et les cycles de nettoyage et de remplissage (précédemment détaillés) s'effectuent de façon simultanée, pour ces deux machines 6a et 6b, avec un éventuel changement de couleur, suivant la teinte prévue pour la carrosserie 2 " suivante. Les réservoirs 13 des deux machines 6a et 6b étant remplis par la peinture de la teinte sélectionnée, ces machines 6a et 6b vont se positionner de manière à se trouver prêtes à commencer de revêtir la carrosserie 2" suivante.

Ces opérations s'effectuent pendant que les deux machines 7a et 7b terminent de peindre la carrosserie 2'. Dès que les machines 7a et 7b ont terminé leur travail, et que les systèmes de distribution 14a et 14b sont libérés, les machines 7a et 7b vont, à leur tour, se positionner en position de rinçage/remplissage, c'est-à-dire respectivement devant les systèmes de distribution 14a et 14b. Les vérins 20 de ces systèmes viennent alors « accoster » les connecteurs 30 des pulvérisateurs 12 respectifs des deux machines 7a et 7b, et les cycles de nettoyage et de remplissage, avec éventuel changement de couleur (suivant la teinte de la carrosserie 2" suivante) s'effectuent aussi pour ces deux machines 7a et 7b. Le remplissage des réservoirs 13 de ces dernières machines étant achevé, celles-ci vont aussi se positionner de manière à se trouver prêtes à commencer de revêtir la carrosserie 2" suivante.

Le cycle de fonctionnement est exactement le même pour les autres machines de peinture 8a, 9a, 8b, 9b, et il se répète, bien entendu, pour les carrosseries suivantes telles que la carrosserie 2"', notamment en cas de changement de teinte par rapport à une carrosserie précédente.

Ainsi, lors des changements de teinte, on ne perd qu'une seule fois, pour deux machines, la peinture contenue dans le canal de sortie du bloc changeur de teintes 17. Par exemple, pour le système de distribution 14a, le canal de sortie du changeur de teintes 17 peut rester rempli de la peinture utilisée pour la machine 6a, car cette même peinture servira pour la machine 6b. On divise ainsi par deux les pertes de peinture et de produit de rinçage, pour l'ensemble de l'installation.

Par ailleurs, chaque système de distribution 14a, 14b, 15a, 15b étant situé à l'extérieur de la cabine 4, les interventions sur ces systèmes sont réalisables aisément, et sans arrêter toute l'installation.

La figure 3 représente plus en détail certains composants, en particulier les bras mobiles 11 et les pulvérisateurs 12 des différentes machines. Cette figure 3 illustre aussi, de façon plus particulière, certaines phases de fonctionnement ; ainsi, dans la situation représentée :
- les deux machines 6a et 6b sont en position de repos ou d'attente ;
- les deux machines 7a et 7b, ayant leur bras 11 replié en direction du côté correspondant 5a ou 5b de la cabine 4, sont en position d'accostage face au système de distribution 14a ou 14b qui leur est affecté ;
- les deux machines 8a et 8b sont en cours d'opération de peinture de l'arrière d'une carrosserie 2 ;
- les deux machines 9a et 9b sont en cours de peinture du toit de la même carrosserie 2.

L'on ne s'éloignerait pas du cadre de l'invention, telle que définie dans les revendications annexées :
- en modifiant les détails constructifs des systèmes de distribution, pourvu que l'un de ces systèmes reste commun à au moins deux machines ou robots ;
- en prévoyant sur ces systèmes de distribution des ensembles de connexion fluidique 18 à points de connexion plus ou moins nombreux, en correspondance avec les connecteurs équipant les pulvérisateurs ;
- en déplaçant le bloc changeur de teintes 17 avec l'ensemble de connexion 18, au travers de la trappe 16 entre l'extérieur de la cabine de peinture 4 et l'intérieur de cette cabine, ce qui permet d'économiser la peinture contenue dans le tuyau 24 ;
- en prévoyant que le bloc de rinçage 29 est, lui aussi, déplaçable avec l'ensemble de connexion 18, au travers de la trappe 16, entre l'extérieur et l'intérieur de la cabine de peinture 4 ;
- en utilisant ce dispositif de remplissage pour des machines ou robots de peinture de tous types, à axes plus ou moins nombreux ;
- en appliquant l'invention à des installations ou lignes de peinture de configurations diverses, avec machines ou robots en nombre plus ou moins important.

## Revendications

1. - Procédé pour le remplissage d'un réservoir de peinture, dans une installation automatisée de peinture comprenant des machines ou robots de peinture (6a, 6b, 7a, 7b, 8a, 8b, 9a, 9b) chacun avec pulvérisateur (12) et réservoir (13) de peinture ou autre produit de revêtement, associé au pulvérisateur (12) et destiné à l'alimenter, ces machines ou robots étant disposés le long d'une ligne de peinture, notamment pour carrosseries (2) de véhicules automobiles, chaque ensemble constitué d'un pulvérisateur (12) et du réservoir (13) associé disposant d'un connecteur fluidique (30) prévu pour coopérer de façon non permanente avec un système de distribution (14a, 14b, 15a, 15b), comprenant un bloc changeur de teintes (17) alimenté en peinture de différentes couleurs, et un ensemble de connexion fluidique (18) raccordé à la sortie (25) du changeur de teintes (17), **caractérisé en ce qu'**au moins deux machines ou robots (6a, 7a ; 6b, 7b ; 8a, 9a , 8b, 9b) utilisent le même système de distribution (14a, 15a, 15b) auquel elles se connectent successivement, à chaque changement de teinte, pour rincer et remplir de peinture successivement leurs réservoirs (13) respectifs, associés à leurs pulvérisateurs (12) respectifs.

2. - Dispositif pour la mise en oeuvre du procédé selon la revendication 1, **caractérisé en ce qu'**il comprend, pour deux machines ou robots de peinture (6a, 7a ; 6b, 7b ; 8a, 9a ; 8b, 9b) chacun avec pulvérisateur (12) et réservoir de peinture (13), disposés consécutivement le long de la ligne de peinture, un système de distribution commun (14a, 14b, 15a, 15b) avec bloc changeur de teintes (17) et ensemble de connexion fluidique (18) raccordé à la sortie (25) du changeur de teintes (17), le système de distribution (14a, 14b, 15a, 15b) étant placé entre les deux machines ou robots (6a, 7a ; 6b, 7b ; 8a, 9a ; 8b, 9b) de manière à pouvoir être utilisé par l'un ou l'autre de ces machines ou robots, pour le rinçage et le remplissage de leurs réservoirs (13) respectifs, associés à leurs pulvérisateurs (12) respectifs.

3. - Dispositif selon la revendication 2, **caractérisé en ce qu'**il est associé à une cabine de peinture (4) et une trappe motorisée (16) est aménagée dans une paroi (5a, 5b) de la cabine de peinture (4) pour le passage de l'ensemble de connexion fluidique (18), raccordé à la sortie (25) du bloc changeur de teintes (17) et prévu mobile, en direction de l'intérieur de la cabine (4), en vue du rinçage et du remplissage du réservoir de peinture (13) associé au pulvérisateur (12) de l'un ou l'autre des deux machines ou robots (6a, 7a ; 6b, 7b ; 8a, 9a ; 8b, 9b) entre lesquels est placé le système de distribution (14a, 14b, 15a, 15b).

4. - Dispositif selon la revendication 3, **caractérisé en ce que** l'ensemble de connexion fluidique (18) du système de distribution (14a, 14b, 15a, 15b) est rendu déplaçable au travers de la trappe motorisée (16) amenée en position ouverte, entre l'extérieur et l'intérieur de la cabine de peinture (4), par exemple au moyen d'un vérin (20), des conduits par exemple flexibles (24, 26, 28) raccordant cet ensemble de connexion fluidique (18) mobile à des points de distribution du système de distribution (14a, 14b, 15a, 15b), en particulier à la sortie (25) du bloc changeur de teintes (17).

5. - Dispositif selon la revendication 4, **caractérisé en ce que** l'ensemble de connexion fluidique (18) mobile comporte trois points de connexion (21, 22, 23), dont :
- un premier point de connexion (21) raccordé, par un tuyau (24), à la sortie (25) du bloc changeur de teintes (17),
- un deuxième point de connexion (22) raccordé, par un autre tuyau (26), à une purge (27), et
- un troisième point de connexion (23) raccordé, par un dernier tuyau (28), à un bloc de rinçage (29).

6. - Dispositif selon la revendication 4 ou 5, **caractérisé en ce que** le bloc changeur de teintes (17) est fixe, et situé à l'extérieur de la cabine de peinture (4), l'ensemble de connexion fluidique (18) étant raccordé par des conduits flexibles (24, 26, 28) à des points de distribution fixes du système de distribution (14a, 14b, 15a, 15b).

7. - Dispositif selon la revendication 4 ou 5, **caractérisé en ce que** le bloc changeur de teintes (17) est déplaçable, avec l'ensemble de connexion (18), au travers de la trappe (16) entre l'extérieur et l'intérieur de la cabine de peinture (4).

8. - Dispositif selon la revendication 5, **caractérisé en ce que** le bloc de rinçage (29) est déplaçable, avec l'ensemble de connexion (18), au travers de la trappe (16) entre l'extérieur et l'intérieur de la cabine de peinture (4).

## Claims

1. A method for filling a paint reservoir, in an automated painting installation comprising painting machines or robots (6a, 6b, 7a, 7b, 8a, 8b, 9a, 9b) each with sprayer (12) and reservoir (13) for paint or other coating product, associated with the sprayer (12) and intended to supply it, these machines or robots being arranged along a painting line, in particular for automobile bodies (2), each assembly consisting of a sprayer (12) and of the associated reservoir (13) being provided with a fluidic connector (30) designed to cooperate in a discontinuous manner with a dispensing system (14a, 14b, 15a, 15b), comprising a shade changer unit (17) supplied with paint of various colors, and a fluidic connection assembly (18) attached to the outlet (25) of the shade changer (17), **characterized in that** at least two machines or robots (6a, 7a; 6b, 7b; 8a, 9a; 8b, 9b) use the same dispensing system (14a, 15a, 15b) to which they connect successively, with each change of shade, so as to successively rinse and fill with paint their respective reservoirs (13), associated with their respective sprayers (12).

2. A device for implementing the method as claimed in claim 1, **characterized in that** it comprises, for two painting machines or robots (6a, 7a; 6b, 7b; 8a, 9a; 8b, 9b) each with sprayer (12) and paint reservoir (13), arranged consecutively along the painting line, a common dispensing system (14a, 14b, 15a, 15b) with shade changer unit (17) and fluidic connection assembly (18) attached to the outlet (25) of the shade changer (17), the dispensing system (14a, 14b, 15a, 15b) being placed between the two machines or robots (6a, 7a; 6b, 7b; 8a, 9a; 8b, 9b) in such a way as to be able to be used by one or other of these machines or robots, for rinsing and filling their respective reservoirs (13), associated with their respective sprayers (12).

3. The device as claimed in clam 2, **characterized in that** said device is associated with a painting booth (4) and that a motorized hatch (16) is disposed in a wall (5a, 5b) of the painting booth (4) for the passage of the fluidic connection assembly (18) attached to the outlet (25) of the shade changer unit (17) and designed to be mobile, toward the inside of the booth (4), with a view to the rinsing and filling of the paint reservoir (13) associated with the sprayer (12) of one or other of the two machines or robots (6a, 7a; 6b, 7b; 8a, 9a; 8b, 9b) between which the dispensing system (14a, 14b, 15a, 15b) is placed.

4. The device as claimed in claimed 3, **characterized in that** the fluidic connection assembly (18) of the dispensing system (14a, 14b, 15a, 15b) is rendered moveable through the motorized hatch (16) brought into the open position, between the outside and the inside of the painting booth (4), for example by means of a jack (20), pipes for example flexible (24, 26, 28) attaching this mobile fluidic connection assembly (18) to dispensing points of the dispensing system (14a, 25 14b, 15a, 15b), in particular to the outlet (25) of the shade changer unit (17).

5. The device as claimed in claim 4, **characterized in that** the mobile fluidic connection assembly (18) comprises three connection points (21, 22, 23), viz.:
- a first connection point (21) attached, by a hose (24), to the outlet (25) of the shade changer unit (17),
- a second connection point (22) attached, by another hose (26), to a drain (27), and
- a third connection point (23) attached, by a last hose (28), to a rinsing unit (29).

6. The device as claimed in claim 4 or 5, **characterized in that** the shade changer unit (17) is fixed, and situated outside the painting booth (4), the fluidic connection assembly (18) being attached by flexible pipes (24, 26, 28) to fixed dispensing points of the dispensing system (14a, 14b, 15a, 15b).

7. The device as claimed in claim 4 or 5, **characterized in that** the shade changer unit (17) is moveable, with the connection assembly (18), through the hatch (16) between the outside and the inside of the painting booth (4).

8. The device as claimed in claim 5, **characterized in that** the rinsing unit (29) is moveable, with the connection assembly (18), through the hatch (16) between the outside and the inside of the painting booth (4).

## Patentansprüche

1. Verfahren zum Füllen eines Farbbehälters in einer automatisch arbeitenden Lackieranlage, die Maschinen oder Roboter für den Farbauftrag (6a, 6b,7a, 7b, 8a, 8b, 9a, 9b) umfasst, jeweils mit Spritzdüse (12) und Behälter (13) für Farbe oder ein anderes Beschichtungsprodukt, der mit der Spritzdüse (12) verbunden ist und zu deren Versorgung dient, wobei diese Maschinen oder Roboter entlang einer Lackierstraße, insbesondere für Autokarosserien (2), angeordnet sind und jedes Ensemble, das aus einer Spritzdüse (12) und dem zugehörigen Behälter (13) besteht, mit einem fluidtechnischen Verbindungsteil (30) ausgestattet ist, das vorgesehen ist, um zeitweilig mit einem Verteilungssystem (14a, 14b, 15a, 15b) zusammenzuarbeiten, das einen Farbwechsler-Block (17) umfasst, der mit Farbmaterial in verschiedenen Farbtönen gespeist wird, sowie einen fluidtechnischen Verbindungsblock (18) hat, der an den Ausgang (25) des Farbwechslers (17) angeschlossen ist, **dadurch gekennzeichnet, dass** mindestens zwei Maschinen oder Roboter (6a, 7a ; 6b, 7b ; 8a, 9a ; 8b, 9b) das gleiche Verteilungssystem (14a, 15a, 15b) benutzen, an das sie sich bei jedem Farbwechsel nacheinander anschließen, um ihre jeweiligen Behälter (13), die mit ihren jeweiligen Spritzdüsen (12) verbunden sind, nacheinander auszuspülen und mit Farbe zu füllen.

2. Vorrichtung für die Durchführung des Verfahrens nach Anspruch 1, **dadurch gekennzeichnet, dass** sie für je zwei Lackier-Maschinen oder Lackier-Roboter (6a, 7a ; 6b, 7b ; 8a, 9a ; 8b, 9b), jeweils mit Spritzdüse (12) und Farbbehälter (13), die entlang der Lackierstraße aufeinanderfolgend angeordnet sind, ein gemeinsames Verteilungssystem (14a, 14b, 15a, 15b) mit Farbwechsler-Block (17) und einem fluidtechnischen Verbindungsblock (18) umfasst, der an den Ausgang (25) des Farbwechslers (17) angeschlossen ist, wobei das Verteilungssystem (14a, 14b, 15a, 15b) zwischen den zwei Maschinen oder Robotern (6a, 7a ; 6b, 7b ; 8a, 9a ; 8b, 9b) so platziert ist, dass es sowohl von der einen wie auch von der anderen dieser Maschinen oder Roboter für das Ausspülen und das Füllen ihrer jeweiligen mit ihren Spritzdüsen (12) verbundenen Behältern (13) benutzt werden kann.

3. Vorrichtung nach Anspruch 2, **dadurch gekennzeichnet, dass** sie mit einer Lackierkabine (4) verbunden ist und dass eine motorbetriebene Luke (16) in einer Seitenwand (5a, 5b) der Lackierkabine (4) angebracht ist für die Passage des fluidtechnischen Verbindungsblocks (18), der an den Ausgang (25) des Farbwechsler-Blocks (17) angeschlossen ist und beweglich in Richtung des Kabineninnenraums (4) konzipiert ist im Hinblick auf das Ausspülen und Füllen des Farbbehälters (13), der mit der Spritzdüse (12) der einen oder der anderen der zwei Maschinen oder Roboter (6a, 7a ; 6b, 7b ; 8a, 9a ; 8b, 9b) verbunden ist, zwischen denen das Verteilungssystem (14a, 14b, 15a, 15b) angeordnet ist.

4. Vorrichtung nach Anspruch 3, **dadurch gekennzeichnet, dass** der fluidtechnische Verbindungsblock (18) des Verteilungssystems (14a, 14b, 15a, 15b) quer durch die in geöffnete Position gebrachte motorbetriebene Luke (16) zwischen der Außenseite und dem Inneren der Lackierkabine (4) verschiebbar ausgeführt ist, zum Beispiel mittels eines Zylinders (20), wobei beispielsweise flexible Leitungen (24, 26, 28) diesen beweglichen fluidtechnischen Verbindungsblock (18) mit Verteilungspunkten des Verteilungssystems (14a, 14b, 15a, 15b) verbinden, insbesondere mit dem Ausgang (25) des Farbwechslerblocks (17).

5. Vorrichtung nach Anspruch 4, **dadurch gekennzeichnet, dass** der bewegliche fluidtechnische Verbindungsblock (18) drei Anschlusspunkte (21, 22, 23) hat, nämlich:
- einen ersten Anschlusspunkt (21), der durch ein Rohr (24) mit dem Ausgang (25) des Farbwechslerblocks (17) verbunden ist,
- einen zweiten Anschlusspunkt (22), der durch ein anderes Rohr (26) mit einer Entsorgung (27) verbunden ist, und
- einen dritten Anschlusspunkt (23), der durch ein weiteres Rohr (28) mit einem Spülblock (29) verbunden ist.

6. Vorrichtung nach Anspruch 4 oder 5, **dadurch gekennzeichnet, dass** der Farbwechsler-Block (17) feststehend und an der Außenseite der Lackierkabine (4) angeordnet ist, wobei der fluidtechnische Verbindungsblock (18) durch flexible Leitungen (24, 26, 28) mit den festen Verteilungspunkten des Verteilungssystems (14a, 14b, 15a, 15b) verbunden ist.

7. Vorrichtung nach Anspruch 4 oder 5, **dadurch gekennzeichnet, dass** der Farbwechsler-Block (17) zusammen mit dem Verbindungsblock quer durch die Luke (16) zwischen der Außenseite und dem Inneren der Lackierkabine (4) verschiebbar ist.

8. Vorrichtung nach Anspruch 5, **dadurch gekennzeichnet, dass** der Spülblock (29) zusammen mit dem Verbindungsblock (18) quer durch die Luke (16) zwischen der Außenseite und dem Inneren der Lackierkabine (4) verschiebbar ist.
